# EUROPÄISCHE PATENTSCHRIFT

(11) **EP 2 316 742 B1**
(45) Veröffentlichungstag und Bekanntmachung des Hinweises auf die Patenterteilung: **21.11.2012**
(21) Anmeldenummer: 10168920.6
(22) Anmeldetag: 08.07.2010
(51) Int. Cl.: B65D 19/10, B65D 85/18

(54) **Vorrichtung zum Transport von hängenden Kleidungsstücken**
Device for transporting suspended items of clothing
Dispositif de transport d'articles de vêtement suspendus

(30) Priorität: 27.10.2009 DE 102009050871
(43) Veröffentlichungstag der Anmeldung: 04.05.2011
(73) Patentinhaber: Deutsche Post AG, 53113 Bonn (DE)
(72) Erfinder: Kramer, Jürgen, 59199 Bönen (DE); Schmalz, Frank, 59199 Bönen (DE); Bäcker, Philipp, 44892 Bochum (DE)
(74) Vertreter: Jostarndt, Hans-Dieter

(56) Entgegenhaltungen:
- WO-A1-2007/048604
- FR-A1- 2 841 219
- US-A1- 2009 001 033

## Beschreibung

Die Erfindung betrifft eine Vorrichtung zum Transport von hängenden Kleidungsstücken mit den Merkmalen des Oberbegriffs des Anspruchs 1.

Für den Transport von Kleidungsstücken und insbesondere für den Transport von hängenden Kleidungsstücken sind verschiedene Behälter oder Kleiderboxen bekannt, in welche die Kleidungsstücke auf Kleiderbügeln eingehängt werden können. Die Materialien und die Ausgestaltung dieser Behälter können auf vielfältigste Art und Weise variiert und an die jeweiligen Erfordernisse angepasst werden.

Beispielsweise offenbart die deutsche Gebrauchsmusterschrift DE 201 03 590 U1 einen solchen Transportbehälter, umfassend einen auf einer Palette stehenden Faltkarton. Der Faltkarton hat im Gegensatz zu einer Aluminiumbox insbesondere den Vorteil, dass er preiswerter und leichter ist und nach einem Transport auf einfache Weise entsorgt werden kann, während Aluminiumboxen üblicherweise zurückgeführt und wieder verwendet werden. Die Frontseite des Transportbehälters ist herausziehbar ausgestaltet, um ein Beladen des Behälters zu ermöglichen. Ferner sind Ausklinkungen vorgesehen, in die eine Kleiderstange einsetzbar ist. Der Behälter umfasst vorzugsweise einen Stülpkarton, der über den Grundaufbau des Behälters gestülpt wird, um diesen seitlich zu stabilisieren.

Aus der Deutschen Gebrauchsmusterschrift DE 20 2004 000 925 U1 ist ein ähnliches quaderförmiges Transportbehältnis bekannt, bei dem die Seitenwände jeweils einen rechteckigen Holzrahmen aufweisen, auf dem ein Papiermaterial befestigt ist. Gegenüber einem Faltkarton ist diese Ausführungsform eines Transportbehälters aufgrund der Rahmenverstärkung aus Holz stabiler.

Bekannt sind ferner Ausführungsformen von gestellartigen Transportbehältern mit einer Grundplatte, auf der ein Rahmengestell aus mehreren Streben angebracht ist. Beispielsweise offenbart das Deutsche Gebrauchsmuster DE 76 12 672 ein solches Transportgestell mit Laufrollen. Zwischen zwei gitterförmige Seitenteile können Zwischenböden und/oder Kleiderstangen eingebracht werden.

Das Deutsche Gebrauchsmuster DE 299 05 509 U1 offenbart ebenfalls einen Versandcontainer für Bekleidung auf Bügeln, umfassend ein Bodenteil in Form einer Palette mit Rohrhalterungen in den Ecken. In diese Rohrhalterungen werden Eckrohre eingeführt, die wiederum über Querrohre miteinander verbunden werden, um so einen Rohrrahmen zu bilden. Weitere Verbindungsträger zwischen den Querrohren dienen als Kleiderstangen. Zur äußeren Umhüllung des die Bekleidung aufnehmenden Innenraumes des Behälters kann ein Hüllmaterial eingesetzt werden, das aus einem Wellpappenzuschnitt gebildet wird.

Das Dokument FR 2841219 A1 offenbart eine Vorrichtung zum Präsentieren von Kleidungsstücken, die zwei separate Rahmengestelle mit jeweils einer unteren Basisleiste und jeweils zwei an den Enden der Basisleiste angebrachten vertikalen Pfosten umfasst. Die Pfosten eines Rahmengestells sind oben und in der Mitte mit einer Querstrebe fest verbunden, während zwischen den beiden Rahmengestellen keine feste Verbindung besteht. Diese Rahmengestelle werden gegenüberliegend auf eine Palette aufgeschraubt. Zur Stabilisierung der Rahmengestelle gegeneinander werden reversibel H-förmige Verstrebungen auf die Querstreben aufgesetzt, die zur Halterung an den Querstreben U-Profile an beiden Enden der Verstrebung parallel zu den Querstreben besitzen, die über die Querstreben übergreifen und mittels der Verbindung zwischen den U-Profilen eine Stabilisierung zwischen den Rahmengestellen herstellen.

Die bekannten Transportbehälter in Gestellform sehen üblicherweise Kleiderstangen im oberen Bereich vor, so dass lange Bekleidungsstücke wie Hosen oder Mäntel gut transportiert werden können. Werden an diesen Stangen jedoch kürzere Kleidungsstücke wie Blusen oder Röcke eingehängt, bleibt der Bereich unter den Kleidungsstücken ungenutzt, was sich als nachteilig erwiesen hat. Es kann daher vorgesehen sein, bei Bedarf zusätzliche Stangen in tieferen Bereichen einzuhängen, um beispielsweise zwei Ebenen mit kürzeren Kleidungsstücken transportieren zu können. Diese zusätzlichen Kleiderstangen können jedoch häufig nur unzulänglich befestigt werden und müssen vollständig wieder entfernt werden, wenn sie nicht gebraucht werden. Dies erfordert eine Lagerhaltung für Kleiderstangen und schränkt den flexiblen Einsatz der Transportbehälter nachteilig ein.

Ausgehend hiervon ist es daher die Aufgabe der Erfindung, einen Transportbehälter für den Transport von hängenden Kleidungsstücken bereit zu stellen, mit dem möglichst flexibel verschiedene Kombinationen von unterschiedlich langen Kleidungsstücken transportiert werden können.

Erfindungsgemäß wird diese Aufgabe durch eine Vorrichtung mit den Merkmalen des unabhängigen Anspruches 1 gelöst. Vorteilhafte Weiterbildungen der Vorrichtung ergeben sich aus den Unteransprüchen 2-15.

Die erfindungsgemäße Vorrichtung zum Transport von hängenden Kleidungsstücken umfasst ein Rahmengestell mit den Merkmalen des Anspruch 1, inbesondere, das vier vertikale Eckpfosten aufweist, wobei jeweils zwei nebeneinander liegende Eckpfosten in ihrem oberen Bereich über jeweils eine Querstrebe miteinander verbunden sind und zwischen diesen wenigstens zwei gegenüber liegenden Querstreben wenigstens eine Kleiderstange angebracht ist. Erfindungsgemäß ist unterhalb einer Querstrebe zwischen zwei nebeneinander liegenden Eckpfosten wenigstens eine Zusatzstrebe angebracht, an der wenigstens eine um die Längsachse der Zusatzstrebe schwenkbare Zusatzstange angebracht ist, wobei Mittel zur Arretierung der wenigstens einen Zusatzstange in einer waagerechten Position vorgesehen sind. Diese Zusatzstangen unterhalb der eigentlichen Kleiderstangen ermöglichen bei Arretierung in einer waagerechten Position ergänzend zu den Kleiderstangen im oberen Bereich der Vorrichtung die Aufhängung weiterer Kleidungsstücke. Dabei sind die Zusatzstangen bei Bedarf in eine Betriebsposition schwenkbar. Sie erfordern jedoch keine Lagerhaltung von Zusatzstangen, die dann von Personen ein- und ausgehängt werden müssen, sondern die Zusatzstangen verbleiben an der Vorrichtung und werden lediglich in Betrieb genommen, wenn sie erforderlich sind. So kann die Vorrichtung an jeder Position innerhalb einer Logistikkette schnell und einfach an die aktuellen Erfordernisse angepasst und umgerüstet werden.

Vorzugsweise ist an den Querstreben jeweils wenigstens eine Einkerbung vorgesehen. Auf den Querstreben kann so ein Deckel mit wenigstens einem Fixierelement aufliegen, wobei das Fixierelement in diese Einkerbung eingreift. So kann der Deckel auf den Querstreben fixiert und gegen Verrutschen gesichert werden.

Gemäß der Erfindung ist die wenigstens eine Zusatzstange an einer Hülse angebracht, welche die Zusatzstrebe mit Spiel im Bereich eines Rundprofils der Zusatzstrebe umschließt, wodurch die Zusatzstange um die Längsachse der Zusatzstrebe schwenkbar ist. Vorzugsweise ist die gesamte Zusatzstrebe als Rundprofil ausgebildet. Dies stellt eine einfache Art dar, um eine Zusatzstange schwenkbar auszugestalten. Dabei kann eine Zusatzstange ferner entlang der Zusatzstrebe verschiebbar ausgebildet sein.

In einem Ausführungsbeispiel der Erfindung ist an zwei anderen nebeneinander liegenden Eckpfosten eine Haltestrebe angebracht, die der Zusatzstrebe gegenüber liegt, wobei die wenigstens eine Zusatzstange an der Haltestrebe in einer waagerechten Position arretierbar ist. Unterhalb der Zusatzstrebe kann eine Anschlagstrebe angebracht sein, wobei der Abstand zwischen der Zusatzstrebe und der Anschlagstrebe geringer ist als die Länge des schwenkbaren Teils der wenigstens einen Zusatzstange, so dass die Zusatzstangen an der Anschlagstrebe anliegen, wenn sie nicht an der Haltestrebe arretiert sind. Diese Maßnahme verhindert, dass Zusatzstangen frei um die Zusatzstrebe pendeln, wenn sie nicht in Betrieb sind.

Zwischen den Eckpfosten, die nicht durch eine Haltestrebe oder eine Zusatzstrebe miteinander verbunden sind, können eine Seitenstrebe und/oder eine lösbare Kette angebracht sein. Durch die Seitenstrebe erhöht sich die Stabilität der Vorrichtung, während eine Kette einen seitlichen Zugriff auf den Innenraum der Vorrichtung begrenzen kann. Ferner vermeidet eine Kette das Herausragen der Kleidung aus der Vorrichtung (Konturenüberschreitung). Im unteren Bereich der Vorrichtung können ferner zwischen den Eckpfosten vier Basistreben angebracht sein, welche die Eckpfosten miteinander verbinden. Durch die Basisstreben wird ebenfalls die Stabilität der Vorrichtung erhöht und die Basisstreben bilden mit den Eckpfosten eine stabile Basis.

Die Vorrichtung kann ferner eine Palette umfassen, auf der die Eckpfosten stehen. An der Unterseite dieser Palette können Rollen angebracht sein, um die Vorrichtung beweglich zu machen. Auf der Palette kann ferner eine auswechselbare Kartonage aufliegen.

In einem Ausführungsbeispiel der Erfindung sind die Eckpfosten zweiteilig und teleskopartig ausgeführt, wobei jeweils ein erster Pfostenteil in einem zweiten, hohlen Pfostenteil verschiebbar ist, und der erste Pfostenteil im zweiten, hohlen Pfostenteil arretierbar ist. Hierdurch ist die Höhe der Vorrichtung veränderlich, wenn der obere Teil der Vorrichtung verfahren wird.

Dabei bildet vorzugsweise der erste Pfostenteil jeweils den oberen Bereich eines Eckpfostens, während der zweite, hohle Pfostenteil den unteren Bereich eines Eckpfostens bildet. Der erste Pfostenteil ist dabei im zweiten, hohlen Pfostenteil durch einen Bolzenmechanismus arretierbar.

Durch die Erfindung wird eine vorteilhafte Vorrichtung zum Transport von hängenden Kleidungsstücken bereitgestellt, die einen stabilen und kompakten Grundkörper aufweist. Der Grundkörper ist durch das Rahmengestell bestehend aus mehreren Streben leicht ausgestaltet und kann gut transportiert werden. Die flexibel einsetzbaren Zusatzstangen unterhalb der eigentlichen Kleiderstangen ermöglichen eine Kombination von Stangen, die an annähernd jede gewünschte Kombination von kurzen oder langen Kleidungsstücken anpassbar ist. Insbesondere bei teleskopartig ausgeführten Eckpfosten kann auch die Gesamthöhe der Vorrichtung variiert werden, was die Flexibilität der Vorrichtung weiter erhöht.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.

Von den Abbildungen zeigt:
- Fig. 1: eine schematische Ansicht eines Ausführungsbeispiels der erfindungsgemäßen Vorrichtung zum Transport von hängenden Kleidungsstücken;
- Fig. 2: eine Vorrichtung gemäß Fig. 1 mit gelösten Zusatzstangen;
- Fig. 3: eine Vorrichtung gemäß Fig. 1 mit arretierten Zusatzstangen;
- Fig. 4a: eine schematische Detailansicht eines teleskopartigen Eckpfostens;
- Fig. 4b: eine schematische Detailansicht einer Halterung für eine schwenkbare Haltestrebe;
- Fig. 5: eine Vorrichtung gemäß Fig. 1 mit eingefahrenen Eckpfosten;
- Fig. 6: eine Vorrichtung gemäß Fig. 1 mit ausgefahrenen Eckpfosten und einem Deckel; und
- Fig. 7: eine Vorrichtung gemäß Fig. 1 mit eingefahrenen Eckpfosten und einem aufgesetzten Behälter.

Fig. 1 zeigt eine schematische Ansicht eines Ausführungsbeispiels der erfindungsgemäßen Vorrichtung zum Transport von hängenden Kleidungsstücken. Die Vorrichtung besteht im Wesentlichen aus einem rahmenförmigen Gestell, das durch mehrere Pfosten und Streben gebildet wird. Das gesamte Gestell ist vorzugsweise auf einer Palette 90 angebracht, so dass die Abmessungen der Palette auch die Außenmaße der Vorrichtung vorgeben. Übliche Maße für die Grundfläche der Vorrichtung liegen daher bei etwa 810 mm x 1210 mm. Die Palette 90 kann an der Unterseite mehrere Rollen 91, 92, 93 und 94 aufweisen (Rolle 94 ist in Fig. 1 verdeckt), mit denen die Vorrichtung verfahrbar ausgestaltet ist.

Zur Beschreibung der Erfindung wird die Vorrichtung wie in Fig. 1 dargestellt betrachtet, wobei sie mit der Palette auf dem Boden aufsteht, wodurch sich ein oberer Bereich und ein unterer Bereich ergeben. Auf der Palette 90 kann eine auswechselbare Kartonage ausgelegt sein. Diese Kartonage kann nach oben geklappte Seitenwände aufweisen, um einen Rand zu bilden. Fallen Kleidungsstücke beim Transport herab oder berühren im hängenden Zustand den Boden, werden sie durch die Kartonage gegen Verschmutzungen geschützt, die sich an der Palette befinden können. Auch beim Ansetzen von Staplergabeln eines Gabelstaplers im unteren Bereich der Vorrichtung schützt die Kartonage die eingehängten Kleidungsstücke vor Verschmutzungen auf den Staplergabeln.

Das Grundgerüst der Vorrichtung wird durch wenigstens vier Eckpfosten 10, 11, 12 und 13 gebildet, die auf der Palette 90 aufgestellt sind. Um die Eckpfosten 10, 11, 12 und 13 miteinander zu verbinden, können mehrere Basisstreben im unteren Bereich der Vorrichtung nahe der Palette 90 vorgesehen sein. In dem Ausführungsbeispiel der Fig. 1 sind beispielsweise vier Basisstreben 80, 81, 82 und 83 zwischen den Eckpfosten 10, 11, 12 und 13 angebracht, um eine Art Bodenrahmen zu bilden, mit dem das Gerüst stabil auf der Palette 90 stehen kann. Zusätzlich können auch diagonale Kreuzstreben oder eine Bodenplatte vorgesehen sein.

Die Eckpfosten können fest mit der Palette 90 verbunden sein, oder beispielsweise in dafür vorgesehene Öffnungen eingesteckt werden. Es ist jedoch auch möglich, das Grundgerüst als eigenständige Komponente auszubilden, die lediglich auf die Palette 90 aufgestellt wird. Im unteren Bereich der Vorrichtung können auch Laschen mit Bohrungen angebracht sein, mit denen die Vorrichtung an der Palette 90 befestigt werden kann. Diese Laschen können beispielsweise horizontal von den Basistreben 80, 81, 82 und 83 in den Innenraum der Vorrichtung ragen.

Ferner sind mehrere Knotenbleche 100 und 101 vorgesehen, die sich in den Ecken zwischen den Eckpfosten 11 und 12 und der dazwischen angebrachten Basisstrebe 83 aufspannen. Diese Knotenbleche erhöhen die Stabilität des Gestells, sie können jedoch auch vorteilhaft zur Anbringung von Aufklebern oder sonstigen Etiketten genutzt werden. Ein Etikett kann Informationen über die eingebrachten Kleidungsstücke und/oder den Inhaber der Ladung, aber auch eine Identifikationsnummer und/oder Angaben über den Zielort der Vorrichtung enthalten. Beispielsweise kann ein Barcode als Aufkleber auf einem Knotenblech angebracht sein, in dem mehrere dieser Informationen verschlüsselt sind und von einem Barcodescanner eingelesen werden können. Ein Knotenblech oder ein daran angebrachtes Etikett kann auch einen integrierten RFID-Transponder umfassen, der zum Ein- und Auslesen von Informationen verwendet werden kann.

Ferner hat es sich als vorteilhaft erwiesen, im unteren Bereich der Vorrichtung Einfuhrtaschen vorzusehen, in die Staplergabeln eines Gabelstaplers einführbar sind. So kann die gesamte Vorrichtung auf einfache Weise mit einem Gabelstapler angehoben und bewegt werden. Derartige Einfuhrtaschen können beispielsweise an zwei gegenüber liegende Basisstreben 81 und 83 angebracht sein und nach oben ragen, wie es in Fig. 1 dargestellt ist. Dabei werden durch mehrere Streben wenigstens zwei Taschen in einem Abstand zueinander gebildet, der in etwa dem Abstand zwischen zwei Staplergabeln entspricht. Die Einfuhrtaschen 102 und 103 sind dabei zur Vereinfachung der weiteren zeichnerischen Darstellung nur in Fig. 1 dargestellt, sie können jedoch auch bei den Ausführungsbeispielen der Figuren 2-7 vorgesehen sein.

Im oberen Bereich der Vorrichtung sind die Eckpfosten 10, 11, 12 und 13 durch wenigstens zwei Querstreben miteinander verbunden. Sind lediglich zwei Querstreben vorgesehen, liegen diese vorzugsweise parallel gegenüber und verbinden jeweils zwei Eckpfosten miteinander. Beispielsweise verbindet eine Querstrebe 20 die Eckpfosten 11 und 12, während eine weitere Querstrebe 21 die Eckpfosten 10 und 13 verbindet. Um die Stabilität der Vorrichtung zu erhöhen, können wie im Ausführungsbeispiel der Fig. 1 weitere Querstreben 22 und 23 vorgesehen sein, um alle Eckpfosten miteinander zu verbinden. Vier Querstreben bilden dann eine Art oberen Rahmen. Durch die Eckpfosten, die Basisstreben und die Querstreben wird so der quaderförmige Grundkörper der Vorrichtung gebildet.

Die Verbindung der Eckpfosten und Streben miteinander kann durch lösbare Steck- und/oder Schraubverbindungen oder beispielsweise durch feste Schweißverbindungen hergestellt werden. Alle Rahmenteile werden vorzugsweise aus einem metallischen Material gebildet. Dabei können Vollprofile und/oder Hohlprofile in Form von Vierkant- und/oder Rundprofilen verwendet werden. Zwischen zwei gegenüber liegenden Querstreben 20 und 21 ist im oberen Bereich der Vorrichtung wenigstens eine Kleiderstange angebracht. Im Ausführungsbeispiel der Fig. 1 sind zwei Kleiderstangen 30 und 31 vorgesehen. Die Abmessungen der Vorrichtung und die Position der Kleiderstangen sind dabei beispielsweise so gewählt, dass an den Kleiderstangen 30 und 31 zwei Reihen von hängenden Kleidungsstücken auf Kleiderbügeln aufgehängt und mit der Vorrichtung transportiert werden können.

Erfindungsgemäß ist unterhalb der Querstrebe 21 eine weitere Zusatzstrebe 40 angebracht, die sich waagerecht zwischen zwei Eckpfosten 10 und 13 erstreckt. Diese wird ergänzt durch eine Haltestrebe 41, die sich zwischen den gegenüber liegenden Eckpfosten 11 und 12 erstreckt. An der Zusatzstrebe 40 ist wenigstens eine Zusatzstange angebracht, die um die Längsachse der Zusatzstrebe 40 schwenkbar ist. Die Zusatzstange kann in einer waagerechten Position an der gegenüber liegenden Haltestange 41 arretiert werden. Diese Zusatzstange dient als zusätzliche Kleiderstange, wenn sie an der Haltestange 41 arretiert wird. Wird diese Zusatzstange nicht gebraucht, kann die Arretierung gelöst und die Zusatzstange nach unten geschwenkt werden. Dann liegt sie beispielsweise an einer Anschlagstrebe 44 an, die sich unterhalb der Zusatzstrebe 40 zwischen den Eckpfosten 10 und 13 erstreckt. Der Abstand zwischen der Zusatzstrebe 40 und der Anschlagstrebe 44 sollte daher geringer sein als die schwenkbare Länge der wenigstens einen Zusatzstange. Die Verbindung der Zusatzstrebe 40, der Haltestrebe 41 und der Anschlagstrebe 44 mit den jeweiligen Eckpfosten kann auch durch eine feste Schweißverbindung oder durch eine lösbare Steck- und/oder Schraubverbindung hergestellt werden.

In dem in Fig. 1 dargestellten Ausführungsbeispiel der Erfindung sind drei Zusatzstangen 50, 51 und 52 vorgesehen, die jeweils um die Zusatzstrebe 40 schwenkbar sind. Die Zusatzstange 52 ist beispielsweise bereits an der Haltestrebe 41 arretiert, während die Zusatzstange 50 gelöst ist und an der Anschlagstrebe 44 anliegt. Die mittlere Zusatzstange 51 ist gerade in der Schwenkbewegung. Die schwenkbaren Zusatzstangen ermöglichen eine flexible Anpassung der Vorrichtung zum Transport von hängenden Kleidungsstücken an die jeweiligen Bedingungen. Sollen beispielsweise nur lange Kleidungsstücke transportiert werden, werden alle Zusatzstangen von der Haltestrebe 41 gelöst und liegen an der Anschlagstange 44 an. Dieser Betriebszustand ist in Fig. 2 dargestellt. Zu solchen langen Kleidungsstücken gehören beispielsweise Hosen, Mäntel oder lange Kleider. Derartige lange Kleidungsstücke können mit ihren Bügeln an den oberen Kleiderstangen 30 und 31 eingehängt werden und theoretisch bis zum Boden der Vorrichtung herabhängen. Würde man nur kürzere Kleidungsstücke wie Blusen oder kurze Röcke transportieren und an den oberen Kleiderstangen aufhängen, bliebe der Raum unterhalb der Kleidungsstücke jedoch ungenutzt.

Um kürzere Kleidungsstücke zu transportieren, können daher die Zusatzstangen 50, 51 und 52 hochgeklappt und an der Haltestangen 41 arretiert werden. Dieser Betriebszustand ist in Fig. 3 dargestellt. So können sowohl an den oberen Kleiderstangen 30 und 31, als auch an den unteren Zusatzstangen 50, 51 und 52 kurze Kleidungsstücke aufgehängt werden. Möglich sind jedoch auch Kombinationen, bei denen beispielsweise nur eine Zusatzstange 50 an der Haltestange 41 arretiert wird, während die Zusatzstangen 51 und 52 an der Anschlagstrebe 44 anliegen. Im Bereich der Zusatzstangen 51 und 52 können somit lange Kleidungsstücke an der Kleiderstange 31 aufgehängt werden, während an der Kleiderstange 30 und 50 kürzere Kleidungsstücke in zwei Ebenen aufgehängt werden können. Zur Trennung verschiedener Artikel können abnehmbare Trennkarten aus Kunststoff auf den Kleiderstangen und/oder den Zusatzstangen angebracht sein.

Um eine Schwenkbarkeit der Zusatzstangen zu erreichen, können diese jeweils an einer Hülse 53, 54 und 55 angebracht sein, wobei die Zusatzstrebe 40 wenigstens im Bereich der Hülsen ein Rundprofil aufweist, das von den Hülsen mit Spiel umschlossen wird. Hierdurch sind die Zusatzstangen um die Längsachse der Zusatzstrebe schwenkbar. Vorzugsweise ist die gesamte Zusatzstrebe als Rundprofil ausgebildet.

Die Arretierung der Zusatzstangen an der Haltestrebe 41 kann beispielsweise durch nach unten gewölbte Platten erreicht werden, die an der Haltestrebe 41 angebracht sind. Diese gewölbten Platten sind in das Innere der Vorrichtung gerichtet. Da die Zusatzstangen über die Hülsen 53, 54 und 55 auf der Zusatzstrebe verschieblich sind, können sie leicht seitlich verschoben und nach oben bis in eine Position oberhalb der gewölbten Platten geschwenkt werden. Danach werden sie wieder zurück geschoben und auf den gewölbten Platten abgelegt. Aufgrund des Gewichts eingehängter Kleidungsstücke verbleibt die Zusatzstange auf der gewölbten Platte. Es ist jedoch auch möglich, eine zusätzliche Befestigung vorzusehen.

Eine Arretierung der Zusatzstangen in einer waagerechten Position kann nicht nur durch eine gegenüber liegende Haltestrebe 41 erreicht werden, sondern die Arretierung kann auch an der Zusatzstrebe 40 selbst realisiert sein. Dies kann beispielsweise durch verschiebbare Bolzen, Klemmvorrichtungen, etc. erreicht werden.

In einem weiteren Ausführungsbeispiel der Erfindung sind die Zusatzstangen 50, 51 und 52 fest mit der Haltestrebe 41 verbunden. Die Haltestrebe 41 ist jedoch nicht fest mit den Eckpfosten 11 und 12 verbunden, sondern kann von diesen gelöst werden. Wird die Arretierung gelöst, löst sich die Haltestrebe 41 zwischen den Eckpfosten 11 und 12 und die Haltestrebe 41 kann zusammen mit den Zusatzstangen 50, 51 und 52 nach unten geschwenkt werden, bis diese an der Anschlagstrebe 44 anliegen. So werden alle Zusatzstangen gleichzeitig in einem Betriebszustand geschwenkt, in dem nur die oberen Kleiderstangen 30 und 31 für die Vorrichtung genutzt werden. Sollen die Zusatzstangen 50, 51 und 52 zum Einsatz kommen, wird die Haltestrebe 41 um die Zusatzstrebe 40 nach oben geschwenkt und wieder zwischen den Eckpfosten 11 und 12 arretiert.

Dabei kann es beispielsweise vorgesehen sein, dass die Haltestrebe 41 so zwischen den Eckpfosten 11 und 12 montiert ist, dass sie auf kurzen Auflagen 16 aufliegt, die an den Eckpfosten angebracht sind und in Richtung des jeweils gegenüber liegenden Eckpfostens weisen. An der Oberseite jeder Auflage befindet sich ein vertikaler Zapfen 17. Die Haltestrebe 41 weist an der Unterseite eine Bohrung auf, in die der Zapfen 17 eingeführt werden kann, wenn die Haltestrebe 41 auf die Auflagen 16 abgesenkt wird. Dieser Aufbau ist in Fig. 4b schematisch in einem Ausschnitt am Eckpfosten 12 dargestellt. Die Haltestrebe 41 kann durch Anheben von den Zapfen 17 gelöst werden.

In einer Ausführungsform der Erfindung, bei der die Zusatzstangen 50, 51 und 52 nicht fest mit der Haltestrebe 41 verbunden sind, kann eine lösbare Haltestrebe 41 dazu genutzt werden, um eine Schwenkbarkeit der Zusatzstangen zu erreichen. Wird eine Haltestrebe 41 beispielsweise wie in Fig. 4b dargestellt ausgeführt, können die Zusatzstangen im Betriebszustand auf der Haltestrebe 41 oder an zusätzlich daran angebrachten Halterungen aufliegen. Wird die Haltestrebe 41 von der Vorrichtung gelöst, können die Zusatzstangen nach unten geschwenkt werden. Sollen die Zusatzstangen wieder in ihre Betriebsposition gebracht werden, werden sie nach oben in einer Position oberhalb der Zapfen 17 geschwenkt, die Haltestrebe 41 zwischen den Eckpfosten 11 und 12 angebracht und die Zusatzstangen von oben auf der Haltestrebe 41 abgelegt.

In einem Ausführungsbeispiel der Erfindung kann es ferner vorgesehen sein, alle oder einige der Zusatzstangen 50, 51 und 52 teleskopartig auszuführen. Eine Teleskopierbarkeit der Zusatzstangen kann auf übliche Weise durch ineinander verschiebliche Teilrohre mit unterschiedlichen Durchmessern erreicht werden. Auch eine Zusatzstange, die in der Mitte klappbar ist oder an den Enden klappbare Teilstücke aufweist, ist als teleskopierbar anzusehen.

Eine Teleskopierbarkeit der Zusatzstangen kann sowohl bei einer Ausführungsform vorgesehen sein, bei der die Zusatzstangen 50, 51 und 52 fest an der Haltestrebe 41 angebracht sind, als auch bei einer Ausführungsform, bei der die Zusatzstangen 50, 51 und 52 lediglich temporär an der Haltestrebe 41 fixiert werden.

Bei einer Ausführungsform mit fest an der Haltestrebe 41 angebrachten Zusatzstangen kann eine Teleskopierbarkeit der Zusatzstangen beispielsweise genutzt werden, um ein Schwenken der Haltestrebe 41 zusammen mit den Zusatzstangen zu ermöglichen. Um die Haltstrebe 41 zusammen mit den Zusatzstangen 50, 51 und 52 nach unten schwenken zu können, kann sie durch Anheben von den Zapfen 17 gelöst werden (siehe Fig. 4b). Die Länge der teleskopartigen Zusatzstangen kann dann soweit verringert werden, dass die Haltestrebe 41 an den Auflagen 16 vorbei nach unten geschwenkt werden kann. Sollen die Zusatzstangen wieder in Betrieb genommen werden, wird die Haltestrebe 41 mit verkürzten Zusatzstangen nach oben in einer Position oberhalb der Auflagen 16 geschwenkt. Die Länge der Zusatzstangen wird nun wieder vergrößert, so dass die Haltestrebe 41 wieder mit ihren Bohrungen auf den Zapfen 17 abgesenkt werden kann.

Bei einer Ausführungsform, in der die Zusatzstangen 50, 51 und 52 nicht fest mit der Haltestrebe 41 verbunden sind, sondern nur temporär an ihr angebracht werden, kann eine Teleskopierbarkeit der Zusatzstangen dazu genutzt werden, die Zusatzstangen um die Zusatzstrebe 40 in eine Position oberhalb der Haltestrebe 41 zu schwenken, wenn diese fest an der Vorrichtung angebracht ist. Da die Haltestrebe 41 in diesem Fall fest zwischen den Eckpfosten 11 und 12 montiert ist, würden die Zusatzstangen von unten gegen die Haltestrebe 41 stoßen, wenn sie nach oben geschwenkt werden. Es kann zwar auch vorgesehen sein, dass die Zusatzstangen von unten an der Haltestrebe 41 fixiert werden, aber wenn sie im Betriebszustand von oben auf der Haltestrebe 41 oder auf daran angebrachten Halterungen abgelegt werden sollen, kann ihre Länge durch die Teleskopierbarkeit für diesen Vorgang verringert werden. Sobald die Zusatzstangen die Haltestrebe 41 passiert haben, kann ihre Länge wieder vergrößert und die Zusatzstangen von oben auf der Haltestrebe 41 abgelegt werden.

In einer Mischform ist es auch möglich, einzelne Zusatzstangen fest an der Haltestrebe 41 anzubringen, während andere Zusatzstangen nur temporär mit der Haltestrebe 41 verbunden werden.

Möglich ist nicht nur das Aufhängen unterschiedlich langer Kleidungsstücke, sondern es können auch weitere Behälter auf der Palette abgestellt werden, wobei der freie Raum innerhalb des Rahmengestells optimal genutzt werden kann. Beispielsweise können in zwei Ebenen übereinander kürzere Kleidungsstücke aufgehängt werden, während statt langer Kleidungsstücke daneben mehrere Behälter übereinander gestapelt auf der Palette 90 abgestellt werden können. An dieser Stelle sollen jedoch nicht alle möglichen Kombinationen beschrieben werden, da es für den Fachmann ersichtlich ist, dass die schwenkbaren Zusatzstangen 50, 51 und 52 eine Vielzahl von Verstaumöglichkeiten ermöglichen, um den Raum innerhalb der Vorrichtung optimal zu nutzen. Möglich ist es auch, einzelne Zusatzstangen fest mit der Haltestange 41 zu verbinden und andere Zusatzstangen schwenkbar auszugestalten.

Um die Flexibilität der erfindungsgemäßen Vorrichtung zu erhöhen, können die Eckpfosten 10, 11 12 und 13 teleskopartig ausgestaltet sein. Jeder Eckpfosten besteht dabei aus einem unteren, hohlen Pfostenteil 10" und einem oberen Pfostenteil 10', der in dem hohlen Pfostenteil 10" verschiebbar ist. Dies ist in einem Detailausschnitt in Fig. 4 dargestellt, woraus ersichtlich ist, dass so ein oberer und ein unterer Teil des Rahmengestells gebildet werden. Um die Stabilität des unteren Teils zu gewährleisten, sind zwischen den Eckpfosten 12 und 13 und 10 und 11 weitere Seitenstreben 42 und 43 vorgesehen. Statt der Seitenstreben oder ergänzend dazu können zwischen den Eckpfosten zwei Ketten 70 und 71 vorgesehen sein, die einen Zugriff auf den unteren Teil begrenzen können. Um den seitlichen Zugriff zu erleichtern, können Ketten ohne Seitenstreben vorgesehen sein.

Der obere Teil der Vorrichtung ist durch die teleskopartige Ausgestaltung der Eckpfosten vertikal verfahrbar, wodurch sich die Höhe der Vorrichtung variieren lässt. Dabei ist ein Arretiermechanismus vorgesehen, der im gelösten Zustand das Herausfahren des jeweiligen oberen Pfostenteils 10' aus dem unteren, hohlen Pfostenteil 10" erlaubt. Sobald die gewünschte Höhe erreicht ist, kann der obere Pfostenteil 10' im unteren, hohlen Pfostenteil 10" arretiert werden. In der Praxis hat sich ohne Palette eine maximale Höhe von 1810 mm als vorteilhaft erwiesen.

Der Arretiermechanismus kann beispielsweise durch einen Bolzenmechanismus 14 und 15 realisiert werden, der an zwei Eckpfosten 10 und 13 angebracht ist. Im unteren, hohlen Pfostenteil 10" ist dazu eine Bohrung eingebracht, während im oberen Pfostenteil 10' mehrere Bohrungen auf unterschiedlichen Höhen eingebracht sind, in die ein Bolzen von außen einschiebbar ist, um die beiden Pfostenteile miteinander zu arretieren. Wird der Bolzen herausgezogen, kann der obere Teil der Vorrichtung wieder in der Höhe verstellt werden. Die beiden Bolzen 14 und 15 können über eine Kette miteinander verbunden sein, um ein Verlieren einzelner Bolzen zu verhindern.

Wird der obere Teil der Vorrichtung vollständig in die unteren, hohlen Pfostenteilen abgesenkt, reduziert sich die Höhe der Vorrichtung erheblich. Diese Betriebsform ist in Fig. 5 dargestellt und wird beispielsweise gewählt, wenn nur eine kleinere Menge an kurzen hängenden Kleidungsstücken transportiert werden soll. Hierzu können alle Zusatzstangen 50, 51 und 52 gelöst werden und an der Anschlagstange 44 anliegen. Kleiderbügel werden an den oberen Kleiderstangen 30 und 31 eingehängt, deren Höhe sich durch ein Absenken des oberen Teils der Vorrichtung reduziert hat.

Um die Vorrichtung von oben abzudecken, kann ein Deckel 60 auf die Vorrichtung aufgelegt werden. Diese Ausführungsform ist der Fig. 6 zu entnehmen. Um ein Verrutschen des Deckels 60 zu verhindern, können wenigstens an den Querstreben 20 und 21 Einkerbungen 24 und 25 vorgesehen sein. Weist der Deckel zugehörige Fixierelemente 61 auf, die in diese Einkerbungen 24 und 25 eingreifen, kann der Deckel fest auf dem Rahmengestell positioniert werden. Der Deckel 60 kann ferner eine umlaufende Nut aufweisen, die innerhalb des Rahmens verläuft, der durch die Querstreben 20, 21, 22 und 23 gebildet wird. Wird der Deckel aufgesetzt, verhindert die Nut ein Verrutschen des Deckels.

Als Alternative zu einem Deckel oder auf einem Deckel kann auch ein weiterer Behälter 62 auf der Vorrichtung abgestellt werden, wie es beispielsweise im Ausführungsbeispiel der Fig. 7 der Fall ist. Hierbei wurde der obere Teil der Vorrichtung wie in Fig. 5 vollständig abgesenkt und die Höhe der Vorrichtung so reduziert. Auch ein solcher Behälter 62 kann durch Fixierelemente am Boden des Behälters 62 fest am Rahmengestell der Vorrichtung positioniert werden. In den Behälter 62 können lose Artikel oder Kleidungsstücke eingelegt werden, so dass mit der erfindungsgemäßen Vorrichtung unterschiedliche Arten von Kleidungsstücken oder sonstigen Gegenständen auf vorteilhafte Weise transportiert werden können, da die Vorrichtung an jeden Einsatzweck anpassbar ist.

Durch die Quaderform der Vorrichtung kann sie einfach mit einer Folie umwickelt werden, um die transportierten Kleidungsstücke gegen Witterungseinflüsse und Schmutz zu schützen. Das rahmenförmige Gestell bildet dabei stabile Umrisse der Vorrichtung, um welche die Folie gewickelt werden kann. Die erfindungsgemäße Vorrichtung ermöglicht ferner eine Umreifung mit Umreifungsbändern.

Im oberen Bereich der Vorrichtung können Mittel zum Verbinden der Vorrichtung mit anderen Vorrichtungen der gleichen Art vorgesehen sein. Eine Verbindung mehrerer Vorrichtungen kann insbesondere beim Stapeln gewünscht sein. Eine Verbindung kann dabei beispielsweise durch einen oder mehrere Grendelriegel in Verbindung mit Bohrungen im Gestell realisiert werden.

### Bezugszeichenliste:

- 10,11,12,13: Eckpfosten
- 10': Oberer Pfostenteil
- 10": Unterer Pfostenteil
- 14,15: Bolzenmechanismus, Bolzen
- 16: Auflage
- 17: Zapfen
- 20,21,22,23: Querstrebe
- 24,25: Einkerbung
- 30,31: Kleiderstange
- 40: Zusatzstrebe
- 41: Haltestrebe
- 42,43: Seitenstrebe
- 44: Anschlagstrebe
- 50,51,52: Zusatzstange
- 53,54,55: Hülse
- 60: Deckel
- 61: Fixierelement
- 70,71: Kette
- 80,81,82,83: Basisstrebe
- 90: Palette
- 91,92,93,94: Rolle
- 100,101: Knotenblech
- 102,103: Einfahrtasche

## Patentansprüche

1. Vorrichtung zum Transport von hängenden Kleidungsstücken, umfassend ein Rahmengestell, das vier vertikale Eckpfosten (10;11;12;13) aufweist, wobei alle Eckpfosten in ihrem oberen Bereich über Querstreben (20;21;22;23) miteinander verbunden sind und zwischen wenigstens zwei gegenüber liegenden Querstreben (20;21;22;23) wenigstens eine Kleiderstange (30;31) angebracht ist, wobei
unterhalb einer der Querstreben (21) zwischen zwei nebeneinander liegenden Eckpfosten (10;12) wenigstens eine Zusatzstrebe (40) angebracht ist, **dadurch gekennzeichnet, dass** an der Zusatzstrebe (40) wenigstens eine um die Längsachse der Zusatzstrebe (40) schwenkbare Zusatzstange (50;51;52) an einer Hülse (53;54;55) angebracht ist, welche die Zusatzstrebe (40) mit Spiel im Bereich eines Rundprofils der Zusatzstrebe (40) umschließt, wodurch die Zusatzstange (50;51;52) um die Längsachse der Zusatzstrebe (40) nach unten schwenkbar ist, wobei Mittel zur Arretierung der wenigstens einen Zusatzstange (50;51;52) in einer waagerechten Position vorgesehen sind.

2. Vorrichtung nach Anspruch 1,
**dadurch gekennzeichnet,**
**dass** an den Querstreben (20;21;22;23) jeweils wenigstens eine Einkerbung (24;25) vorgesehen ist und auf den Querstreben (20;21;22;23) ein Deckel (60) mit wenigstens einem Fixierelement (61) aufliegt, wobei das Fixierelement (61) in die Einkerbung (24;25) eingreift.

3. Vorrichtung nach Anspruch 1,
**dadurch gekennzeichnet,**
**dass** auf den Querstreben (20;21;22;23) ein Deckel (60) mit einer umlaufenden Nut aufliegt, die innerhalb des Rahmens verläuft, der durch die Querstreben (20, 21, 22, 23) gebildet wird.

4. Vorrichtung nach Anspruch 1,
**dadurch gekennzeichnet,**
**dass** die gesamte Zusatzstrebe (40) als Rundprofil ausgebildet ist.

5. Vorrichtung nach einem der Ansprüche 1 bis 4,
**dadurch gekennzeichnet,**
**dass** an zwei anderen nebeneinander liegenden Eckpfosten (11;13) eine Haltestrebe (41) angebracht ist, die der Zusatzstrebe (40) gegenüber liegt, wobei die wenigstens eine Zusatzstange (50;51;52) an der Haltestrebe (41) in einer waagerechten Position arretierbar ist.

6. Vorrichtung nach Anspruch 5,
**dadurch gekennzeichnet,**
**dass** zwischen den Eckpfosten (10;11,12;13), die nicht durch eine Haltestrebe (41) oder eine Zusatzstrebe (40) miteinander verbunden sind, eine Seitenstrebe (42;43) und/oder eine lösbare Kette (70;71) angebracht ist.

7. Vorrichtung nach einem der Ansprüche 1 bis 6,
**dadurch gekennzeichnet,**
**dass** unterhalb der Zusatzstrebe (40) eine Anschlagstrebe (44) angebracht ist, wobei der Abstand zwischen der Zusatzstrebe (40) und der Anschlagstrebe (44) geringer ist als die Länge des schwenkbaren Teils der wenigstens einen Zusatzstange (50;51;52).

8. Vorrichtung nach einem der Ansprüche 1 bis 7,
**dadurch gekennzeichnet,**
**dass** im unteren Bereich zwischen den Eckpfosten (10;11;12;13) vier Basistreben (80;81;82;83) angebracht sind, welche die Eckpfosten (10;11;12;13) miteinander verbinden.

9. Vorrichtung nach Anspruch 8,
**dadurch gekennzeichnet,**
**dass** sich mehrere Knotenbleche (100, 101) in den Ecken zwischen den Eckpfosten (10;11,12;13) und der dazwischen angebrachten Basisstrebe (80;81;82;83) aufspannen, wobei ein Knotenblech einen integrierten RFID-Transponder umfasst.

10. Vorrichtung nach einem der Ansprüche 8 oder 9,
**dadurch gekennzeichnet,**
**dass** die Vorrichtung Einfuhrtaschen (102, 103) umfasst, in die Staplergabeln eines Gabelstaplers einführbar sind, wobei die Einfuhrtaschen (102, 103) an zwei gegenüberliegenden Basisstreben (80, 81, 81, 83) nach oben ragend angebracht sind.

11. Vorrichtung nach einem der Ansprüche 1 bis 10,
**dadurch gekennzeichnet,**
**dass** die Vorrichtung eine Palette (90) umfasst, auf der die Eckpfosten (10;11;12;13) stehen, vorzugsweise liegt auf der Palette (90) eine Kartonage auf, noch bevorzugter sind an der Unterseite der Palette (90) Rollen (91;92;93;94) angebracht.

12. Vorrichtung nach einem der Ansprüche 1 bis 11,
**dadurch gekennzeichnet,**
**dass** die Eckpfosten (10;11;12;13) zweiteilig und teleskopartig ausgeführt sind, wobei jeweils ein erster Pfostenteil (10') in einem zweiten, hohlen Pfostenteil (10") verschiebbar ist, und der erste Pfostenteil (10') im zweiten, hohlen Pfostenteil (10") arretierbar ist.

13. Vorrichtung nach Anspruch 12,
**dadurch gekennzeichnet,**
**dass** der erste Pfostenteil (10') jeweils den oberen Bereich eines Eckpfostens (10;11;12;13) bildet, während der zweite, hohle Pfostenteil (10") den unteren Bereich eines Eckpfostens (10;11;12;13) bildet.

14. Vorrichtung nach einem der Ansprüche 12 und 13,
**dadurch gekennzeichnet,**
**dass** der erste Pfostenteil (10') im zweiten, hohlen Pfostenteil (10") durch einen Bolzenmechanismus (14;15) arretierbar ist.

15. Vorrichtung nach einem der voranstehenden Ansprüche,
**dadurch gekennzeichnet,**
**dass** auf den Kleiderstangen und/oder den Zusatzstangen abnehmbare Trennkarten aus Kunststoff angebracht sind.

## Claims

1. A device for transporting suspended articles of clothing, comprising a rack that has four corner posts (10; 11; 12; 13), whereby the upper sections of each of the corner posts are joined to each other via cross bars (20; 21; 22; 23), and at least one clothes rod (30; 31) is installed between at least two opposite cross bars (20; 21; 22; 23), whereby, below one of the cross bars (21), at least one additional bar (40) is installed between two adjacent corner posts (10; 12),
**characterized in that**
on the additional bar (40), at least one additional rod (50; 51; 52) that can be pivoted around the longitudinal axis of the additional bar (40) is installed on a sleeve (53; 54; 55) that surrounds the additional bar (40) with a certain amount of play in the area of a round profile of the additional bar (40), as a result of which the additional rod (50; 51; 52) can be pivoted downwards around the longitudinal axis of the additional bar (40), whereby means are provided to lock the at least one additional rod (50; 51; 52) in a horizontal position.

2. The device according to claim 1,
**characterized in that**
at least one notch (24; 25) is provided on each of the cross bars (20; 21; 22; 23), and a cover (60) with at least one fixation element (61) rests on the cross bars (20; 21; 22; 23), whereby the fixation element (61) engages into the notch (24; 25).

3. The device according to claim 1,
**characterized in that**
a cover (60) with an encircling groove rests on the cross bars (20; 21; 22; 23), said groove running inside the rack that is formed by the cross bars (20;21;22;23).

4. The device according to claim 1,
**characterized in that**
the entire additional bar (40) is configured as a round profile.

5. The device according to one of claims 1 to 4,
**characterized in that**
a holding bar (41) is installed on two other adjacent corner posts (11; 13), said holding bar (41) being situated opposite from the additional bar (40), whereby the at least one additional rod (50; 51; 52) can be locked in a horizontal position on the holding bar (41).

6. The device according to claim 5,
**characterized in that**
a side bar (42; 43) and/or a detachable chain (70; 71) is installed between the corner posts (10; 11; 12; 13) that are not joined to each other by a holding bar (41) or by an additional bar (40).

7. The device according to one of claims 1 to 6,
**characterized in that**
a stop bar (44) is installed below the additional bar (40), whereby the distance between the additional bar (40) and the stop bar (44) is less than the length of the pivoting part of the at least one additional rod (50; 51; 52).

8. The device according to one of claims 1 to 7,
**characterized in that**,
four base bars (80; 81; 82; 83) that join the corner posts (10; 11; 12; 13) to each other are installed in the lower area between the corner posts (10; 11; 12; 13).

9. The device according to claim 8,
**characterized in that**
several gusset plates (100, 101) straddle the corners between the corner posts (10; 11; 12; 13) and the base bars (80; 81; 82; 83) that are installed between these corner posts (10; 11; 12; 13), whereby one gusset plate has an integrated RFID transponder.

10. The device according to one of claims 8 or 9,
**characterized in that**
the device comprises fork entries (102, 103) into which the forks of a forklift can be inserted, whereby the fork entries (102, 103) are installed on two opposite base bars (80, 81, 82, 83) so as to project upwards.

11. The device according to one of claims 1 to 10,
**characterized in that**
the device comprises a pallet (90) on which the corner posts (10; 11; 12; 13) stand, preferably a piece of cardboard lies on the pallet (90), even more preferably, rollers (91; 92; 93; 94) are installed on the bottom of the pallet (90).

12. The device according to one of claims 1 to 11,
**characterized in that**
the corner posts (10; 11; 12; 13) are configured in two parts and so as to telescope, whereby a first post part (10') can be slid into a second, hollow post part (10"), and the first post part (10') can be locked in the second, hollow post part (10").

13. The device according to claim 12,
**characterized in that**
each first post part (10') forms the upper section of a corner post (10; 11; 12; 13), while the second, hollow post part (10") forms the lower section of a corner post (10; 11; 12; 13).

14. The device according to one of claims 12 and 13,
**characterized in that**
the first post part (10') can be locked in the second, hollow post part (10") by means of a bolt mechanism (14; 15).

15. The device according to one of the preceding claims,
**characterized in that**
removable separation cards made of plastic are installed on the clothes rods and/or on the additional rods.

## Revendications

1. Dispositif pour le transport de pièces de vêtement suspendues, comprenant un châssis qui comporte quatre montants d'angle verticaux (10 ; 11 ; 12 ; 13), tous les montants d'angle étant reliés entre eux en leur extrémité supérieure par l'intermédiaire de traverses (20 ; 21 ; 22 ; 23) et au moins une tringle pour vêtements (30 ; 31) étant montée entre au moins deux traverses opposées (20 ; 21 ; 22 ; 23), au moins une traverse additionnelle (40) étant montée en dessous de l'une des traverses (21) entre deux montants d'angle situés l'un à côté de l'autre (10 ; 12), **caractérisé en ce qu'**au moins une barre additionnelle (50 ; 51 ; 52) qui peut pivoter autour de l'axe longitudinal de la traverse additionnelle (40) est montée sur la traverse additionnelle (40) au niveau d'un manchon (53 ; 54 ; 55) qui entoure la traverse additionnelle (40) avec jeu au niveau d'un profilé rond de la traverse additionnelle (40) de sorte que la barre additionnelle (50 ; 51 ; 52) peut pivoter vers le bas autour de l'axe longitudinal de la traverse additionnelle (40), des moyens pour bloquer l'au moins une barre additionnelle (50 ; 51 ; 52) dans une position horizontale étant prévus.

2. Dispositif selon la revendication 1, **caractérisé en ce qu'**est prévue, sur les traverses (20 ; 21 ; 22 ; 23), respectivement au moins une entaille (24 ; 25) et **en ce qu'**un couvercle (60) avec un moins un élément de fixation (61) est posé sur les traverses (20 ; 21 ; 22 ; 23), l'élément de fixation (61) s'engageant dans l'entaille (24 ; 25).

3. Dispositif selon la revendication 1, **caractérisé en ce qu'**est posé, sur les traverses (20 ; 21 ; 22 ; 23), un couvercle (60) avec une rainure périphérique qui se trouve dans le cadre formé par les traverses (20 ; 21 ; 22 ; 23).

4. Dispositif selon la revendication 1, **caractérisé en ce que** l'ensemble de la traverse additionnelle (40) est réalisée sous la forme d'un profilé rond.

5. Dispositif selon l'une des revendications 1 à 4, **caractérisé en ce qu'**est montée, sur deux autres montants d'angle situés l'un à côté de l'autre (11 ; 13), une traverse de retenue (41) qui fait face à la traverse additionnelle (40), l'au moins une barre additionnelle (50 ; 51 ; 52) pouvant être bloquée en position horizontale sur la traverse de retenue (41).

6. Dispositif selon la revendication 5, **caractérisé en ce qu'**une traverse latérale (42 ; 43) et/ou une chaîne amovible (70 ; 71) sont montées entre les montants d'angle (10 ; 11 ; 12 ; 13) qui ne sont pas reliés entre eux par une traverse de retenue (41) ou une traverse additionnelle (40).

7. Dispositif selon l'une des revendications 1 à 6, **caractérisé en ce qu'**est montée, en dessous de la traverse additionnelle (40), une traverse de butée (44), la distance entre la traverse additionnelle (40) et la traverse de butée (44) étant inférieure à la longueur de la partie pivotante de l'au moins une barre additionnelle (50 ; 51 ; 52).

8. Dispositif selon l'une des revendications 1 à 7, **caractérisé en ce que** sont montées, dans la partie inférieure, entre les montants d'angle (10 ; 11 ; 12 ; 13), quatre traverses de base (80 ; 81 ; 82 ; 83) qui relient entre eux les montants d'angle (10 ; 11 ; 12 ; 13).

9. Dispositif selon la revendication 8, **caractérisé en ce que** plusieurs tôles de liaisons (100, 101) s'étendent dans les coins entre les montants d'angle (10 ; 11 ; 12 ; 13) et la traverse de base (80 ; 81 ; 82 ; 83) montée entre eux, une tôle de liaison comprenant un transpondeur RFID intégré.

10. Dispositif selon l'une des revendications 8 ou 9, **caractérisé en ce que** le dispositif comprend des passages pour fourches de chariot élévateur (102, 103) dans lesquels peuvent être introduites les fourches d'un chariot élévateur, les passages pour fourches de chariot élévateur (102, 103) étant agencés sur deux traverses de base opposées (80, 81, 81, 83) de manière telle qu'ils se dressent vers le haut.

11. Dispositif selon l'une des revendications 1 à 10, **caractérisé en ce que** le dispositif comprend une palette (90) sur laquelle se dressent les montants d'angle (10 ; 11 ; 12 ; 13), un matériau en carton étant de préférence posé sur la palette (90), et des roulettes (91 ; 92 ; 93 ; 94) étant plus préférentiellement encore montées sur la face inférieure de la palette (90).

12. Dispositif selon l'une des revendications 1 à 11, **caractérisé en ce que** les montants d'angle (10 ; 11 ; 12 ; 13) sont réalisés en deux parties et sous une forme télescopique, respectivement une première partie de montant (10') pouvant être déplacée dans une deuxième partie de montant creuse (10") et la première partie de montant (10') pouvant être bloquée dans la deuxième partie de montant creuse (10").

13. Dispositif selon la revendication 12, **caractérisé en ce que** la première partie de montant (10') forme respectivement la partie supérieure d'un montant d'angle (10 ; 11 ; 12 ; 13) tandis que la deuxième partie de montant creuse (10") forme la partie inférieure d'un montant d'angle (10 ; 11 ; 12 ; 13).

14. Dispositif selon l'une des revendications 12 et 13, **caractérisé en ce que** la première partie de montant (10') peut être bloquée dans la deuxième partie de montant creuse (10") par un mécanisme à goupille (14 ; 15).

15. Dispositif selon l'une des revendications précédentes, **caractérisé en ce que** des cartes de séparation en matière plastique sont montées de manière amovible sur les tringles de vêtements et/ou les barres additionnelles.
